# EUROPÄISCHE PATENTSCHRIFT

(11) **EP 1 797 621 B1**
(45) Veröffentlichungstag und Bekanntmachung des Hinweises auf die Patenterteilung: **18.03.2009**
(21) Anmeldenummer: 05788629.3
(22) Anmeldetag: 28.09.2005
(51) Int. Cl.: H01R 13/52, H01R 9/05, H01R 13/646

(54) **KOAXIALSTECKVERBINDER FÜR EIN KOAXIALKABEL**
COAXIAL PLUG CONNECTOR FOR A COAXIAL CABLE
CONNECTEUR ENFICHABLE COAXIAL POUR UN CABLE COAXIAL

(30) Priorität: 04.10.2004 DE 202004015365 U
(43) Veröffentlichungstag der Anmeldung: 20.06.2007
(73) Patentinhaber: Rosenberger Hochfrequenztechnik GmbH & Co. KG, 83413 Fridolfing (DE)
(72) Erfinder: BLAKBORN, Willem, 83334 Inzell (DE); SCHICHL, Markus, A-5201 Seekirchen/Wallersee (AT); MÜHLFELLNER, Helmut, 83410 Laufen (DE)
(74) Vertreter: Zeitler, Giselher
(86) Internationale Anmeldenummer: PCT/EP2005/010477
(87) Internationale Veröffentlichungsnummer: WO 2006/037533

(56) Entgegenhaltungen:
- EP-A- 1 345 290
- DE-A1- 3 927 639
- DE-A1- 4 432 878
- US-A- 5 662 495

## Beschreibung

Die vorliegende Erfindung betrifft einen Koaxialsteckverbinder für ein Koaxialkabel mit einem Gehäuse aus elektrisch isolierendem Werkstoff, welches an einem steckseitigen Ende zum Einstecken eines Koaxialgegensteckverbinders mit Gegengehäuse offen ist und einen Steckbereich für das Gegengehäuse aufweist, in den das Gegengehäuse in gestecktem Zustand hinein ragt, und an einem koaxialkabelseitigen Ende zum Durchführen des Koaxialkabels eine axiale Öffnung aufweist, wobei im Gehäuse ein Innenleiterteil zum elektrischen Verbinden mit einem Innenleiter des Koaxialkabels sowie ein Außenleiterteil zum elektrischen Verbinden mit einem Außenleiter des Koaxialkabels angeordnet ist und wobei am Gehäuse ein Rastmechanismus derart angeordnet und ausgebildet ist, dass dieser das Außenleiterteil in dem Gehäuse wenigstens in axialer Richtung fixiert, gemäß dem Oberbegriff des Anspruchs 1.

Aus der DE 44 32 878 A1 ist ein Koaxialsteckverbinder für ein Hochspannungskoaxialkabel bekannt, wobei an einer Stirnfläche eines Gehäuses ein Axialdichtring angeordnet ist. In einer Höhlung einer Gegensteckbuchse ist ein Radialdichtring vorgesehen, der an einer zylindrischen Gegenfläche des Gehäuses zur Anlage kommt. Ferner ist in der Gegensteckbuchse an einer Stirnfläche noch ein weiterer Axialdichtring vorgesehen, der mit der freien Stirnfläche am Ende des Gehäuses zusammenwirkt. Durch diese drei Dichtungen ist zusätzlich zur elektrischen Kontaktierung noch eine zuverlässige Abdichtung gegenüber Flüssigkeiten und Gasen gewährleistet.

Aus der US 2003/0176104 A1 ist ein Koaxialsteckverbinder mit einem Kunststoffgehäuse bekannt, welcher dem sog. FAKRA-Standardisierungsschema (FAKRA = Fachkreis Automobiltechnik) für SMB-Verbindungen entspricht. Hierbei ist ein Kunststoffgehäuse vorgesehen, welches den Steckverbinder hält, schützt und für den Steckvorgang mit einem anderen Steckverbinder mit Kunststoffgehäuse vorpositioniert. Das Gehäuse weist zusätzlich mechanische Kodierungen auf, so dass nur zusammen passende Gehäuse ineinander gesteckt werden können.

Der Erfindung liegt die Aufgabe zugrunde, einen Koaxialsteckverbinder für ein Koaxialkabel der o.g. Art bzgl. Funktionssicherheit und möglichen bzw. zulässigen Anwendungsumgebungen bzw. Umgebungsbedingungen zu verbessern.

Diese Aufgabe wird erfindungsgemäß durch einen Koaxialsteckverbinder der o.g. Art mit den in Anspruch 1 gekennzeichneten Merkmalen gelöst. Vorteilhafte Ausgestaltungen der Erfindung sind in den weiteren Ansprüchen beschrieben.

Bei einem Koaxialsteckverbinder der o.g. Art ist es erfindungsgemäß vorgesehen, dass eine Dichthülse das Außenleiterteil in Umfangsrichtung vollständig und in axialer Richtung wenigstens in einem Bereich umgibt, welcher sich von einem in radialer Richtung allseits geschlossenen Teil des Gehäuses am koaxialkabelseitigen Ende des Gehäuses bis in den Steckbereich für den Gegenstecker am steckseitigen Ende des Gehäuses hinein erstreckt.

Dies hat den Vorteil, dass der Koaxialsteckverbinder innerhalb des Gehäuses gegen das Eindringen von Fluiden abgedichtet ist, wobei diese Abdichtung unabhängig von etwaigen radialen Durchbrüchen des Gehäuses beispielsweise im Bereich des Rastmechanismus ist. Hierdurch wird ohne Änderungen am Gehäuse eine vollständige Abdichtung erzielt, so dass für einer Norm entsprechende Gehäuse, wie beispielsweise FAKRA-Standardisierungsschema entsprechenden Gehäusen, eine vollständige Abdichtung des Bereiches der Koaxialsteckverbindung zur Verfügung gestellt werden kann. Dies macht eine Anwendung von derartigen Koaxialsteckverbindern auch in Umgebungen mit besonderen Umgebungsbedingungen, wie beispielsweise nassen Umgebungen oder Umgebungen mit korrodierenden Fluiden, insbesondere in einem Motorraum eines Kraftfahrzeugs, möglich, ohne dass die Funktionsfähigkeit der Koaxialsteckverbindung durch die besonderen Umgebungsbedingungen, beispielsweise durch Kurzschluss, Korrosion oder Verschmutzung, beeinträchtigt wird.

Eine zusätzliche Abdichtung des Koaxialsteckverbinders zwischen Außenleiterteil und Gegengehäuse im Steckbereich erzielt man dadurch, dass der Steckbereich in Richtung des koaxialkabelseitigen Endes des Gehäuses durch eine ringförmige Stirnfläche des Gehäuses begrenzt ist, wobei am Außenumfang der Dichthülse eine erste O-Ring-Dichtung angeordnet ist, welche in axialer Richtung zwischen der ringförmigen Stirnfläche des Gehäuses und dem steckseitigen Ende des Gehäuses in dem Steckbereich derart angeordnet und ausgebildet ist, dass die erste O-Ring-Dichtung in einen ringförmigen Bereich innerhalb des Gehäuses hineinragt, welcher im Gehäuse zum Einstecken für einen Abschnitt des Gegengehäuses ausgespart ist. Hierdurch liegt bei in das Gehäuse eingestecktem Gegengehäuse die erste O-Ring-Dichtung an einer Innenseite des Gegengehäuses an.

Eine zusätzliche Abdichtung des Koaxialsteckverbinders zwischen Außenleiterteil und Gehäuse erzielt man dadurch, dass am Außenumfang der Dichthülse eine zweite O-Ring-Dichtung angeordnet ist, welche in axialer Richtung zwischen dem koaxialkabelseitigen Ende des Gehäuses und dem Steckbereich derart angeordnet und ausgebildet ist, dass die zweite O-Ring-Dichtung radial an einem Innenumfang des Gehäuses anliegt.

Eine zusätzliche Abdichtung des Koaxialsteckverbinders zwischen Koaxialkabel und koaxialkabelseitigen Ende des Gehäuses erzielt man dadurch, dass an dem koaxialkabelseitigen Ende des Gehäuses eine in radialer Richtung an einer Innenseite des Gehäuses anliegende Ringdichtung mit axialer Öffnung für das Koaxialkabel angeordnet ist. Zweckmäßigerweise ist hierbei der Innendurchmesser der axialen Öffnung der Ringdichtung kleiner als der Außendurchmesser des Koaxialkabels.

In einer bevorzugten Ausführungsform der Erfindung ist eine Crimphülse vorgesehen, welche an einem koaxialkabelseitigen Ende des Außenleiterteils zusammen mit einem Außenleiter des Koaxialkabels aufgecrimpt ist. Die Crimphülse ist beispielsweise an ihrem koaxialkabelseitigen Ende auf ein steckseitiges Ende der Ringdichtung aufgecrimpt.

Eine Verrastung für ein über das Koaxialkabel geführtes Wellrohr erzielt man dadurch, dass an dem koaxialkabelseitigen Ende des Gehäuses eine insbesondere einstückig mit dem Gehäuse ausgebildete axiale Verlängerung mit wenigstens einer radial nach innen gerichteten, federelastischen Rastzunge angeordnet ist.

Die Erfindung wird im Folgenden anhand der Zeichnung näher erläutert. Diese zeigt in:
- Fig. 1: eine bevorzugte Ausführungsform eines erfindungsgemäßen Koaxialsteckverbinders im Schnitt und
- Fig. 2: den erfindungsgemäßen Koaxialsteckverbinder gemäß Fig. 1 in Explosionsdarstellung.

Die aus den Fig. 1 und 2 ersichtliche, bevorzugte Ausführungsform eines erfindungsgemäßen Koaxialsteckverbinders für ein Koaxialkabel 10 umfasst ein Gehäuse 12 aus elektrisch isolierendem Werkstoff, welches an einem steckseitigen Ende 14 zum Einstecken eines Koaxialgegensteckverbinders mit Gegengehäuse offen ist. Im Gehäuse 12 ist ein Steckbereich 18 für das Gegengehäuse ausgebildet, in den das Gegengehäuse in gestecktem Zustand hinein ragt. In Richtung des koaxialkabelseitigen Endes 20 des Gehäuses 12 ist dieser Steckbereich 18 durch eine ringförmige Stirnfläche 19 an einer Innenseite des Gehäuses 12 begrenzt. An dem koaxialkabelseitigen Ende 20 weist das Gehäuse 12 eine axiale Öffnung zum Durchführen des Koaxialkabels 10 auf. Im Gehäuse 12 ist ein Innenleiterteil 22 zum elektrischen Verbinden mit einem Innenleiter 24 des Koaxialkabels sowie ein Außenleiterteil 26 zum elektrischen Verbinden mit einem Außenleiter 28 des Koaxialkabels 10 angeordnet. Am Gehäuse 12 ist ein Rastmechanismus (nicht dargestellt) derart angeordnet und ausgebildet, dass dieser das Außenleiterteil 26 in dem Gehäuse 12 wenigstens in axialer Richtung fixiert.

Das Außenleiterteil 26 ist an seinem dem koaxialkabelseitigen Ende 20 des Gehäuses 12 zugewandten Ende mit einem rohrförmigen Abschnitt 30 mit verringertem Durchmesser ausgebildet. Auf diesen rohrförmigen Abschnitt 30 ist eine Crimphülse 32 mit dazwischen liegendem Außenleiter des Koaxialkabels 10 aufgecrimpt. Dies erzielt einen elektrischen Kontakt und eine mechanische Verbindung (Zugentlastung) zwischen dem Außenleiter 28 des Koaxialkabels 10 und dem Außenleiterteil 26.

Am koaxialkabelseitigen Ende 20 des Gehäuses 12 ist eine Ringdichtung 34 angeordnet, welche eine Abdichtung zwischen dem Koaxialkabel 10 und dem Gehäuse 12 zur Verfügung stellt.

Erfindungsgemäß ist eine Dichthülse 36 vorgesehen, welche einen vorbestimmten Bereich des Außenleiterteils 26 umgibt. Dieser vorbestimmte Bereich ist in Umfangsrichtung vollflächig geschlossen und erstreckt sich in axialer Richtung von einem in radialer Richtung allseits geschlossenen Teil des Gehäuses 12 am koaxialkabelseitigen Ende 20 des Gehäuses 12 bis in den Steckbereich 18 für das Gegengehäuse am steckseitigen Ende 14 des Gehäuses 12. Somit überdeckt die Dichthülse 36 einen Bereich, in dem sich der Rastmechanismus befindet, d.h. ein Bereich, in dem im Gehäuse 12 Durchbrechungen vorhanden sind, die die Umgebung des Koaxialsteckverbinders mit dem Innenraum des Gehäuses 12 fluidleitend verbinden. Zusätzlich sind auf der Dichthülse 36 eine steckseitige erste O-Ring-Dichtung 38 und eine koaxialkabelseitige zweite O-Ring-Dichtung 40 vorgesehen. Die zweite O-Ring-Dichtung 40 ist in axialer Richtung gesehen zwischen dem koaxialkabelseitigen Ende 20 des Gehäuses 12 und dem Steckbereich 18 angeordnet und liegt an einer Innenseite des Gehäuses 12 dichtend an, so dass die zweite O-Ring-Dichtung 40 eine axiale Abdichtung gegen Eindringen von Fluid, insbesondere Wasser, zur Verfügung stellt.

Die erste O-Ring-Dichtung 38 ist in axialer Richtung gesehen zwischen der ringförmigen Stirnfläche 19 des Gehäuses 12 und dem steckseitigen Ende 14 des Gehäuses 12 in dem Steckbereich 18 derart angeordnet und ausgebildet, dass die erste O-Ring-Dichtung 38 in einen ringförmigen Bereich innerhalb des Gehäuses 12 hineinragt, in dem sich ein Abschnitt des Gegengehäuses befindet, wenn der Koaxialgegensteckverbinder in den Koaxialsteckverbinder eingesteckt ist. Auf diese Weise liegt die erste O-Ring-Dichtung 38 in radialer Richtung dichtend an einer Innenseite des Gegengehäuses an.

Ein Bereich innerhalb der Dichthülse 36 ist somit vollständig gegen das Eindringen von Fluid, insbesondere Wasser, abgedichtet. Unabhängig von der Ausbildung des Gehäuses und des Gegengehäuses, mit etwaigen Durchbrechungen in radialer Richtung, sind daher bei zusammengesteckten Gehäuse 12 und Gegengehäuse alle metallischen Teile des Koaxialsteckverbinders, nämlich Außenleiterteil 26 und Innenleiterteil 22, gegen einen Kontakt mit Fluid aus der Umgebung, insbesondere Feuchtigkeit, wirksam abgedichtet, so dass auch in feuchten Umgebungen eine Korrosion innerhalb des Koaxialsteckverbinders wirksam vermieden ist. Für diese Abdichtung müssen das Gehäuse 12 oder das Gegengehäuse nicht verändert werden, sondern dürfen im Gegenteil Durchbrechungen aufweisen, durch die Fluid, wie beispielsweise Wasser, in einen Raum innerhalb des Gehäuses 12 eindringen kann. Dieses eingedrungene Fluid bleibt jedoch zwischen Dichthülse 36, Innenseite des Gehäuses 12 und den beiden O-Ring-Dichtungen 38 und 40 gefangen und kann dadurch nicht zu den metallischen Teilen des Koaxialsteckverbinders durchdringen. Mit anderen Worten sind Stoßflächen zwischen Gehäuse 12 und Gegengehäuse sowie etwaige Durchbrechungen im Gehäuse 12, beispielsweise aufgrund von Rastmechanismen, innerhalb des Gehäuses 12 abgedichtet.

Die Ringdichtung 34 schafft eine zusätzliche Abdichtung am koaxialkabelseitigen Ende 20 des Gehäuses 12 gegen ein Eindringen von Fluid entlang des Mantels des Koaxialkabels 10.

Am koaxialkabelseitigen Ende 20 des Gehäuses 12 ist ferner ein rohrförmiger Abschnitt bzw. eine rohrförmige Verlängerung 42 vorgesehen, welche zwei gegenüberliegende, radial nach innen gerichtete, federelastische Rastzungen 44 aufweist. Diese dienen zum Einrasten eines Wellrohres 46, welches ggf. als mechanischer Schutz über das Koaxialkabel 10 außerhalb des Koaxialsteckverbinders geschoben ist.

## Patentansprüche

1. Koaxialsteckverbinder für ein Koaxialkabel (10) mit einem Gehäuse (12) aus elektrisch isolierendem Werkstoff, welches an einem steckseitigen Ende (14) zum Einstecken eines Koaxialgegensteckverbinders mit Gegengehäuseoffen ist und einen Steckbereich (18) für das Gegengehäuse aufweist, in den das Gegengehäuse in gestecktem Zustand hinein ragt, und an einem koaxialkabelseitigen Ende (20) zum Durchführen des Koaxialkabels (10) eine axiale Öffnung aufweist, wobei im Gehäuse (12) ein Innenleiterteil (22) zum elektrischen Verbinden mit einem Innenleiter (24) des Koaxialkabels (10) sowie ein Außenleiterteil (26) zum elektrischen Verbinden mit einem Außenleiter (28) des Koaxialkabels (10) angeordnet ist und wobei am Gehäuse (12) ein Rastmechanismus derart angeordnet und ausgebildet ist, dass dieser das Außenleiterteil (26) in dem Gehäuse (12) wenigstens in axialer Richtung fixiert,
**dadurch gekennzeichnet,**
**dass** eine Dichthülse (36) vorgesehen ist, welche das Außenleiterteil (26) in Umfangsrichtung vollständig und in axialer Richtung wenigstens in einem Bereich umgibt, welcher sich von einem in radialer Richtung allseits geschlossenen Teil des Gehäuses (12) am koaxialkabelseitigen Ende (20) des Gehäuses (12) bis in den Steckbereich (18) für das Gegengehäuse am steckseitigen Ende (14) des Gehäuses (12) hinein erstreckt.

2. Koaxialsteckverbinder nach Anspruch 1, **dadurch gekennzeichnet, dass** der Steckbereich (18) in Richtung des koaxialkabelseitigen Endes (20) des Gehäuses (12) durch eine ringförmige Stirnfläche (19) des Gehäuses (12) begrenzt ist, wobei am Außenumfang der Dichthülse (36) eine erste O-Ring-Dichtung (38) angeordnet ist, welche in axialer Richtung zwischen der ringförmigen Stirnfläche (19) des Gehäuses (12) und dem steckseitigen Ende (14) des Gehäuses (12) in dem Steckbereich (18) derart angeordnet und ausgebildet ist, dass die erste O-Ring-Dichtung (38) in einen ringförmigen Bereich innerhalb des Gehäuses (12) hineinragt, welcher im Gehäuse (12) zum Einstecken für einen Abschnitt des Gegengehäuses ausgespart ist.

3. Koaxialsteckverbinder nach Anspruch 1 oder 2, **dadurch gekennzeichnet, dass** am Außenumfang der Dichthülse (36) eine zweite O-Ring-Dichtung (40) angeordnet ist, welche in axialer Richtung zwischen dem koaxialkabelseitigen Ende (20) des Gehäuses (12) und dem Steckbereich (18) derart angeordnet und ausgebildet ist, dass die zweite O-Ring-Dichtung (40) radial am Innenumfang des Gehäuses (12) anliegt.

4. Koaxialsteckverbinder nach wenigstens einem der vorhergehenden Ansprüche, **dadurch gekennzeichnet, dass** an dem koaxialkabelseitigen Ende (20) des Gehäuses (12) eine in radialer Richtung an einer Innenseite des Gehäuses (12) anliegende Ringdichtung (34) mit axialer Öffnung für das Koaxialkabel (10) angeordnet ist.

5. Koaxialsteckverbinder nach Anspruch 4, **dadurch gekennzeichnet, dass** der Innendurchmesser der axialen Öffnung der Ringdichtung (34) kleiner ist als der Außendurchmesser des Koaxialkabels (10).

6. Koaxialsteckverbinder nach wenigstens einem der vorhergehenden Ansprüche, **dadurch gekennzeichnet, dass** eine Crimphülse (32) vorgesehen ist, welche an einem koaxialkabelseitigen Ende (30) des Außenleiterteils (26) zusammen mit einem Außenleiter (28) des Koaxialkabels (10) aufgecrimpt ist.

7. Koaxialsteckverbinder nach Anspruch 4 und 6, **dadurch gekennzeichnet, dass** die Crimphülse (32) an ihrem koaxialkabelseitigen Ende auf ein steckseitiges Ende der Ringdichtung (34) aufgecrimpt ist.

8. Koaxialsteckverbinder nach wenigstens einem der vorhergehenden Ansprüche, **dadurch gekennzeichnet, dass** an dem koaxialkabelseitigen Ende (20) des Gehäuses (12) eine axiale Verlängerung (42) mit wenigstens einer radial nach innen gerichteten, federelastischen Rastzunge (44) angeordnet ist.

9. Koaxialsteckverbinder nach wenigstens einem der vorhergehenden Ansprüche, **dadurch gekennzeichnet, dass** die axiale Verlängerung (42) einstückig mit dem Gehäuse (12) ausgebildet ist.

## Claims

1. Coaxial plug connector for a coaxial cable (10) with a housing (12) made of an electrically insulating material, which at a plug end (14) is open for the plugging of a mating coaxial plug connector with a mating housing and exhibits an insertion region (18) for the mating housing, into which the mating housing projects in the inserted state, and at a coaxial cable end (20) exhibits an axial opening for implementing the coaxial cable (10), where in the housing (12) there is arranged an internal conductor element (22) for electric connection with an internal conductor (24) of the coaxial cable (10) and an external conductor element (26) for electric connection with an external conductor (28) of the coaxial cable (10) and where at the housing (12) there is arranged and configured a snap-in mechanism in such a way that it fixes the external conductor element (26) in the housing (12) at least in the axial direction, **characterised in that** there is provided a sealing sleeve (36) which surrounds the external conductor element (26) in the circumferential direction completely and in the axial direction at least in one region, which extends from a part of the housing (12) at the coaxial cable end (20) of the housing (12) that is enclosed on all sides in the radial direction to the insertion region (18) for the mating housing at the plug end (14) of the housing (12).

2. Coaxial plug connector according to claim 1, **characterised in that** the insertion region (18) is bounded in the direction of the coaxial cable end (20) of the housing (12) by a ring-shaped front face (19) of the housing (12), where at the external circumference of the sealing sleeve (36) there is arranged a first O-ring seal (38), which in the axial direction between the ring-shaped front face (19) of the housing (12) and the plug end (14) of the housing (12) in the insertion region (18) is arranged and configured in such a way, that the first O-ring seal (38) projects into a ring-shaped region within the housing (12), which is recessed in the housing (12) for the insertion of a section of the mating housing.

3. Coaxial plug connector according to claim 1 or 2, **characterised in that** at the external circumference of the sealing sleeve (36) there is arranged a second O-ring seal (40), which in the axial direction between the coaxial cable end (20) of the housing (12) and the insertion region (18) is arranged and configured in such a way that the second O-ring seal (40) lies radially against the inner circumference of the housing (12).

4. Coaxial plug connector according to at least one of the preceding claims, **characterised in that** at the coaxial cable end (20) of the housing (12) there is arranged in the radial direction a ring seal (34) lying against an inner side of the housing (12) with an axial opening for the coaxial cable (10).

5. Coaxial plug connector according to claim 4, **characterised in that** the inner diameter of the axial opening of ring seal (34) is smaller than the outer diameter of the coaxial cable (10).

6. Coaxial plug connector according to at least one of the preceding claims, **characterised in that** a crimping sleeve (32) is provided which is crimped on at a coaxial cable end (30) of the external conductor element (26) together with an external conductor (28) of the coaxial cable (10).

7. Coaxial plug connector according to claim 4 and 6, **characterised in that** the crimping sleeve (32) is crimped at its coaxial cable end onto a plug end of the ring seal (34).

8. Coaxial plug connector according to at least one of the preceding claims, **characterised in that** at the coaxial cable end (20) of the housing (12) there is arranged an axial extension (42) with at least one resilient snap-in tongue (44) facing radially inward.

9. Coaxial plug connector according to at least one of the preceding claims, **characterised in that** the axial extension (42) is configured as one piece with the housing (12).

## Revendications

1. Connecteur enfichable coaxial pour un câble coaxial (10) comprenant un boîtier (12) en un matériau électriquement isolant, qui est ouvert à une extrémité (14) côté enfichage pour l'enfichage d'un connecteur enfichable antagoniste coaxial avec boîtier antagoniste, et qui présente une zone d'enfichage (18) pour le boîtier antagoniste, dans laquelle pénètre le boîtier antagoniste à l'état enfiché, et qui présente une ouverture axiale à une extrémité (20) côté câble coaxial pour la traversée du câble coaxial (10), dans lequel, dans le boîtier (12) sont agencées une partie de conducteur intérieure (22) pour la connexion électrique avec un conducteur intérieur (24) du câble coaxial (10) ainsi qu'une partie de conducteur extérieure (26) pour la connexion électrique avec un conducteur extérieur (28) du câble coaxial (10), et dans lequel un mécanisme d'enclenchement est agencé et réalisé sur le boîtier (12) de telle manière que ce mécanisme fixe, au moins en direction axiale, la partie de conducteur extérieure (26) dans le boîtier (12),
**caractérisé en ce qu'**il est prévu une douille d'étanchement (36), qui entoure entièrement la partie de conducteur extérieure (26) en direction périphérique et qui entoure celle-ci en direction axiale au moins dans une zone qui s'étend depuis une partie du boîtier (12), fermée sur tous les côtés en direction radiale, à l'extrémité (20) côté câble coaxial du boîtier (12), jusque dans la zone d'enfichage (18) pour le boîtier antagoniste à l'extrémité (14) côté enfichage du boîtier (12).

2. Connecteur enfichable coaxial selon la revendication 1, **caractérisé en ce que** la zone d'enfichage (18) est limitée en direction de l'extrémité (20) côté câble coaxial du boîtier (12) par une surface frontale (19) de forme annulaire du boîtier (12), dans lequel à la périphérie extérieure de la douille d'étanchement (36) est agencé un premier joint torique (38) qui est agencé en direction axiale entre la surface frontale (19) de forme annulaire du boîtier (12) et l'extrémité (14) côté enfichage du boîtier (12) dans la zone d'enfichage (18) et qui est réalisé de telle façon que le premier joint torique (38) pénètre dans une zone de forme annulaire à l'intérieur du boîtier (12), laquelle est ménagée dans le boîtier (12) pour l'enfichage d'un tronçon du boîtier antagoniste.

3. Connecteur enfichable coaxial selon la revendication 1 ou 2, **caractérisé en ce qu'**à la périphérie extérieure de la douille d'étanchement (36) est agencé un second joint torique (40) qui est agencé en direction axiale entre l'extrémité (20) côté câble coaxial du boîtier (12) et la zone d'enfichage (18) et qui est réalisé de telle manière que le second joint torique (40) s'applique radialement contre la périphérie intérieure du boîtier (12).

4. Connecteur enfichable coaxial selon l'une au moins des revendications précédentes, **caractérisé en ce qu'**à l'extrémité (20) côté câble coaxial du boîtier (12) est agencé un joint annulaire (34), appliqué en direction radiale contre une face intérieure du boîtier (12), avec une ouverture axiale pour le câble coaxial (10).

5. Connecteur enfichable coaxial selon la revendication 4, **caractérisé en ce que** le diamètre intérieur de l'ouverture axiale du joint annulaire (34) est plus petit que le diamètre extérieur du câble coaxial (10).

6. Connecteur enfichable coaxial selon l'une au moins des revendications précédentes, **caractérisé en ce qu'**il est prévu une douille à sertir (32) qui est sertie à une extrémité (30) côté câble coaxial de la partie de conducteur extérieur (26) conjointement avec un conducteur extérieur (28) du câble coaxial (10).

7. Connecteur enfichable coaxial selon la revendication 4 et 6, **caractérisé en ce que** la douille à sertir (32) est sertie à son extrémité côté câble coaxial sur une extrémité côté enfichage du joint annulaire (34).

8. Connecteur enfichable coaxial selon l'une au moins des revendications précédentes, **caractérisé en ce qu'**à l'extrémité côté câble coaxial (20) du boîtier (12) est agencé un prolongement axial (42) avec au moins une languette d'enclenchement (44) à effet de ressort, dirigée radialement vers l'intérieur.

9. Connecteur enfichable coaxial selon l'une au moins des revendications précédentes, **caractérisé en ce que** le prolongement axial (42) est réalisé d'un seul tenant avec le boîtier (12).
